# FASCICULE DE BREVET EUROPEEN

(11) **EP 0 540 493 B1**
(45) Date de publication et mention de la délivrance du brevet: **20.03.1996**
(21) Numéro de dépôt: 92870161.4
(22) Date de dépôt: 06.10.1992
(51) Int. Cl.: A61D 1/02

(54) **Instrument vétérinaire pour délivrer une composition médicamenteuse**
Veterinärmedizinisches Instrument für die Abgabe von Arzneimitteln
Veterinary instrument for delivering a medicinal composition

(30) Priorité: 31.10.1991 BE 9101010
(43) Date de publication de la demande: 05.05.1993
(73) Titulaire: HUBERT DE BACKER NV/SA, B-9100 Sint Niklaas (BE)
(72) Inventeur: De Backer, Jan, B-9100 Sint Niklaas (BE)
(74) Mandataire: Vanderperre, Robert

(56) Documents cités:
- EP-A- 0 323 109
- US-A- 3 434 473
- US-A- 4 850 970

## Description

La présente invention est relative à un instrument vétérinaire comme défini dans le préambule de la revendication 1 partant du document WO-A-90/07913.

Lors d'un tel traitement, il est souvent utile de n'introduire la canule que sur une portion de longueur dans le canal de tette, de manière à pouvoir déposer la composition médicamenteuse directement à l'intérieur du canal de tette. La longueur de la canule pouvant être logée à l'intérieur de l'ouverture du canal de tette correspond à la dimension de l'ouverture du canal de tette.

Par le document WO90/07913, on connaît déjà un capuchon perfectionné destiné à recouvrir la canule d'un instrument vétérinaire approprié au traitement médical d'une inflammation du pis d'une vache. L'instrument comprend : un récipient destiné à contenir une composition médicamenteuse liquide ou visqueuse, une canule allongée s'étendant à partir du récipient et formant corps avec lui et un capuchon tubulaire constitué de deux parties qui recouvrent la canule et peut être détachée en deux parties. Le capuchon tubulaire comprend en effet un manchon inférieur constitué d'une collerette d'entrée amovible qui protège la canule et une coiffe supérieure qui est fixée rigidement au manchon inférieur et recouvre l'extrémitré libre de la canule.

Le manchon a une longueur plus courte que la canule et s'étend seulement sur une portion de longueur de la canule. Le manchon a une extrémité supérieure présentant une paroi d'extrémité annulaire sensiblement plane, à travers de laquelle la tête de la canule peut être introduite dans le pis de la vache par le canal de tette lorsque la coiffe est détachée du manchon inférieur.

Le moulage du capuchon constitué de deux pièces est coûteux, parce qu'il exige non seulement l'acquisition de deux matrices différentes et la mise en oeuvre de deux fabrications différentes mais aussi une main d'oeuvre intensive puisqu'il faut monter deux pièces différentes.

En outre, l'extrémité plane du manchon offre une étanchéité insuffisante et l'inconvénient que des souillures et des sécrétions peuvent être repoussées dans le canal de tette et retarder la guérison de l'infection du pis de la vache.

La paroi d'extrémité annulaire plane présente aussi l'inconvénient de créer une étanchéité insuffisante tout autour de la périphérie du bord supérieur du manchon inférieur lorsque celui-ci est appliqué contre le canal de tette du pis de la vache.

Lors de l'injection du médicament, une fraction de la quantité injectée s'échappe de l'instrument le long de la zone de contact du manchon inférieur contre la tette.

Par le document US-A-3.434.473, on connaît déjà une seringue hypodermique protégée par une coiffe recouvrant complètement l'aiguille. La coiffe est constituée d'une partie supérieure détachable et d'un manchon inférieur fixé sur le corps de la seringue. Les deux parties sont éventuellement reliées par un simple rebord et produites d'une seule pièce pour moulage par injection. La portion de longueur d'aiguille que l'on souhaite libérer pour l'enfoncer à la profondeur adéquate, dans une partie du corps d'un patient, est déterminée par le retrait sélectif des parties susdites, soit la seule première partie supérieure, soit toute la coiffe comprenant les deux parties.

Cette seringue n'est pas destinée au traitement des mastites. En effet, rien n'est prévu pour capter les impuretés ou salissures agglomérées autour et dans l'orifice du canal de tette, à l'entrée du canal. L'injection d'une composition médicamenteuse à l'aide de la seringue dans le canal de tette, surtout lorsque la canule n'est que partiellement enfoncée, contrairement à une piqûre hypodermique, entraîne un certain refoulement de médicament et de pus constitués de débris cellulaires et microbiens dûs à l'infection qu'il faut justement traiter.

Dans ce but, le document EP-A-0323109 propose une application pour le traitement des mastites constitué d'un soufflet, formant récipient pour une composition médicamenteuse, sur lequel est vissé un capuchon prolongé par une canule recouverte d'une coiffe amovible. Le bord d'extrémité du capuchon forme une ouverture annulaire pour capter les impuretés au travers de laquelle émerge l'extrémité de la canule lorsque la coiffe amovible est enlevée. La coiffe étant constituée d'une seule partie, l'applicateur décrit ne permet aucun choix de la longueur utile de la canule.

La présente invention vise à remédier aux inconvénients susdits et propose un système de capuchon qui soit détachable de la canule dans sa totalité ou en partie seulement. Elle concerne un instrument vétérinaire pour délivrer une composition médicamenteuse destinée au traitement médical ou vétérinaire d'une inflammation du pis d'une vache, d'une chèvre ou d'une brebis, comprenant les caractéristiques de la revendication 1.

Suivant une particularité de l'invention, la coiffe supérieure du capuchon de la canule présente une proéminence grâce à laquelle le capuchon peut être brisée à hauteur de l'entaille annulaire qui sépare la coiffe supérieure du manchon.

Dans une forme de réalisation particulière, la paroi intérieure du manchon inférieur présente des saillies dirigées vers l'axe central du manchon inférieur, pour maintenir au milieu la canule plutôt flexible.

Dans un développement ultérieur, l'orifice annulaire présente des bords supérieurs dont l'épaisseur réalise une zone d'étanchéité à l'air et à l'eau autour du point d'injection du canal de tette du pis, lorsque la composition médicamenteuse est déposée dans le canal de tette.

En outre, la dimension du bord supérieur de la périphérie du manchon inférieur est choisie en fonction de la limite d'élasticité biomécanique de la peau et de la chair de la tette du pis.

Ces caractéristiques et autres particularités de l'invention sont exposées plus en détail dans la description suivante gui fait référence aux dessins ci-joints dans lesquels :
- la figure 1 est une vue en élévation latérale, partiellement arrachée, d'un instrument vétérinaire d'injection pourvu d'un capuchon selon l'invention;
- la figure 2 est une vue en élévation latérale, d'un instrument vétérinaire illustré dans la figure 1, dans lequel le capuchon est détaché;
- la figure 3 est une vue en élévation latérale de l'instrument vétérinaire montré dans la figure 1, dans lequel la coiffe supérieure du capuchon est enlevée;
- la figure 4 est une vue en élévation latérale du capuchon représenté à plus grande échelle;
- la figure 5 est une vue en plan du capuchon représenté dans la figure 4;
- la figure 6 est une vue en coupe longitudinale de la canule illustrée dans la figure 4;
- la figure 7 est une vue en coupe longitudinale du capuchon dont la coiffe supérieure est enlevée;
- la figure 8 illustre le comportement de la tette avec laquelle le bord supérieur du manchon inférieur entre en contact pendant l'injection.

Dans ces figures, les mêmes signes de référence désignent des éléments identiques ou analogues.

Comme illustré dans la figure 1, l'instrument vétérinaire 1 selon l'invention, comprend :
- un récipient 2 rempli d'une quantité déterminée de composition médicamenteuse;
- une canule allongée gui s'étend à partir du récipient 2 en formant une seule pièce avec celui-ci, et un capuchon formé d'une seule pièce susceptible d'être brisée et qui couvre la canule sur toute la longueur.

La canule 3 possède une extrémité effilée qu'il faut introduire par coulissement dans le canal de tette 5 du pis. La longueur de la canule est telle que, lorsque la canule 3 est introduite entièrement dans le canal de tette 5, la composition médicamenteuse puisse être injectée directement dans le pis 6 (figure 8).

L'extrémité libre de la canule 3 est obturée au moyen d'un capuchon 4 susceptible d'être brisé, qui couvre la canule 3 sur toute la longueur.

Ce capuchon brisable 4 est moulé en une seule pièce, mais elle comporte deux parties : un manchon 7 qui est monté amoviblement sur la canule 3 et une partie supérieure 8 qui fait partie du manchon 7 et couvre l'extrémité libre de la canule 3. Le manchon 7 est plus court que la canule 3. La partie supérieure 8 est séparée en partie du manchon par une entaille annulaire 9.

Lorsqu'on détache le capuchon 4, on libère la canule sur toute la longueur et on peut ainsi introduire celle-ci sur toute la longueur dans le canal de tette du pis.

Par contre, lorsqu'on brise la partie supérieure 8 du capuchon 4, gui est monté sur la canule 3, on ne libère qu'une partie de la canule 3. L'extrémité libre de la canule émerge du bord supérieur 10 du manchon 7. Seule l'extrémité de la canule 3 est disponible pour être insérée dans le canal de tette 5. La longueur qui peut être introduite dans la tette 11 correspond environ à la dimension de l'orifice du canal de tette 5.

En brisant la partie supérieure 8 du capuchon 4, on forme une ouverture annulaire 12 autour de la dernière partie de la canule 3 et du capuchon 4.

Cette ouverture annulaire 12 offre deux avantages importants. D'abord, cette ouverture offre l'avantage que des impuretés, en particulier des sécrétions ou des souillures, gui se trouvent au voisinage de l'orifice du canal de tette 5 sur le côté extérieur de la mamelle, peuvent être interceptées dans ladite ouverture, lorsque la dernière portion de longueur de la canule 3 est introduite dans le canal de tette, auquel cas tout risque d'introduire des souillures dans la tette disparaît.

L'ouverture annulaire 12 offre ensuite l'avantage de former avec la tette une zone de contact étanche à l'eau sur tout le pourtour du bord supérieur 10 du capuchon 4, au voisinage du point d'injection dans le pis, grâce auquel on évite une fuite de composition médicamenteuse vers l'extérieur pendant l'injection de la composition médicamenteuse.

Comme illustré dans la figure 8, le bord arrondi 10 du capuchon 4 s'enfonce dans la chair qui entoure la tette 11 jusqu'à une profondeur suffisante pour obtenir une étanchéité suffisante à l'air.

La dimension du contour du bord supérieur 10 permet de maintenir la pression de contact à la valeur de limite d'élasticité biomécanique de la peau de la tette 11.

La zone de réaction du contact s'étend sur toute la périphérie du manchon 7, de manière à éviter partout une fuite de composition médicamenteuse vers l'extérieur.

Un troisième avantage réside dans le fait que le capuchon 4 ne peut plus être réutilisé pour obturer la pointe de la canule 3, après que la partie supérieure 8 du capuchon ait été brisée.

La partie supérieure 8 du capuchon 4 est en fait utilisée en tant qu'anneau de scellement pour garantir l'inviolabilité de la canule. Il assure la stérilité du conditionnement de l'instrument rempli de composition médicamenteuse. Pour mieux obturer la canule, le côté intérieur de la coiffe comprend un cône d'étanchéité 14.

La partie supérieure 8 se distingue d'un capuchon classique par le fait que l'extrémité fermée est prolongée par une saillie cylindrique 15 suffisamment rigide que pour permettre au pouce d'y prendre appui pour briser la coiffe à sa base et la détacher du capuchon 4.

La partie cylindrique 15 est de préférence pleine intérieurement et pourvue de nervures extérieures 16 en vue de réduire la consommation de matière synthétique lors du moulage.

Le capuchon 4 selon l'invention présente l'avantage de pouvoir être manipulé d'une seule main. Cet avantage a toute son importance, lorsqu'il s'agit de soigner des animaux qu'il faut tenir agrippé de l'autre main.

## Revendications

1. Instrument vétérinaire (1) pour délivrer une composition médicamenteuse destinée au traitement médical de l'inflammation d'un pis, comprenant :
- un récipient (2) pour la composition médicamenteuse;
- une canule allongée (3) qui s'étend à partir du récipient (2) en formant une seule pièce avec celui-ci, ladite canule (3) présentant une extrémité effilée que l'on doit glisser dans le canal de tette (5) pour doser directement la composition médicamenteuse dans le pis (6) de la vache;
- un capuchon (4) tubulaire amovible destiné à recouvrir la canule (3), constitué d'un manchon inférieur (7) et d'une partie supérieure (8), le manchon inférieur (7) étant d'une longueur plus courte que la canule (3);
caractérisé en ce que la partie supérieure (8) est liée au manchon inférieur (7) de manière à pouvoir être montée en une seule pièce avec lui, une simple entaille annulaire (9) séparant la partie supérieure (8) du manchon inférieur (7), et en ce que l'élimination de la partie supérieure (8) et du manchon inférieur (7) libère la canule (3) sur toute sa longueur et permet d'engager celle-ci entièrement dans le canal de tette (5), et en ce qu'une ouverture annulaire (12) est formée entre la canule (3) et un bord d'extrémité du manchon inférieur (7) en vue de capter les débris microbiens et autres salissures agglomérés autour de l'orifice du canal de tette, lorsque la partie supérieure est détachée du manchon inférieur (7), et une partie supérieure de la canule qui émerge du manchon inférieur (7) et puisse se loger dans le canal de tette (5).

2. Instrument vétérinaire selon la revendication 1, caractérisé en ce que la partie supérieure (8) du capuchon (4) de la canule (3) présente une proéminence grâce à laquelle le capuchon (4) peut être brisé à l'aide du pouce à hauteur de l'entaille annulaire (9) qui sépare la partie supérieure (8) du manchon (7).

3. Instrument vétérinaire selon la revendication 1 ou 2, caractérisé en ce que la paroi intérieure du manchon inférieur (7) présente des saillies (13) dirigées vers l'axe central du manchon inférieur (7), pour maintenir au centre la canule (3) plutôt flexible.

4. Instrument vétérinaire selon l'une quelconque des revendications précédentes, caractérisé en ce que la partie supérieure (8) du capuchon (4) liée au manchon inférieur (7) par l'entaille annulaire (9) est utilisée comme élément de scellement et d'inviolabilité de l'instrument vétérinaire (1).

## Claims

1. Veterinary instrument (1) for delivering a medicinal composition intended for the medical treatment of an inflamed udder, comprising:
- a container (2) for the medicinal composition;
- an elongated cannula (3) extending from the container (2), forming an integral component with said container, said cannula (3) having a tapered end which is slidable into the teat channel (5) in order to deliver the dose of medicinal composition directly into the cow's udder (6);
- a removable tubular cap (4) intended to cover the cannula (3), consisting of a lower sleeve (7) and an upper part (8), the lower sleeve (7) being shorter in length than the cannula (3);
characterised in that the upper part (8) is connected to the lower sleeve (7) so as to be able to be assembled integrally therewith, a simple annular groove (9) separating the upper part (8) from the lower sleeve (7), and in that the removal of the upper part (8) and lower sleeve (7) frees the cannula (3) along its entire length and enables the latter to be inserted fully into the teat channel (5), and in that an annular opening (12) is formed between the cannula (3) and a terminal edge of the lower sleeve (7) for the purpose of trapping microbial debris and other contaminants accumulating around the opening of the teat channel, when the upper part is detached from the lower sleeve (7), and an upper part of the cannula which emerges from the lower sleeve (7) and is able to lodge in the teat channel (5).

2. Veterinary instrument according to claim 1, characterised in that the upper part (8) of the cap (4) of the cannula (3) has a protuberance by means of which the cap (4) can be broken using the thumb, level with the annular groove (9) which separates the upper part (8) from the sleeve (7).

3. Veterinary instrument according to claim 1 or 2, characterised in that the inner wall of the lower sleeve (7) has projections (13) directed towards the central axis of the lower sleeve (7) for holding the somewhat flexible cannula (3) in the centre.

4. Veterinary instrument according to any one of the preceding claims, characterised in that the upper part (8) of the cap (4) connected to the lower sleeve (7) by the annular groove (9) is used as a tamper-proof sealing element for the veterinary instrument (1).

## Patentansprüche

1. Veterinärmedizinisches Instrument (1) zur Abgabe einer für die ärztliche Behandlung der Entzündung eines Euters vorgesehenen Arzneimittelzusammensetzung, umfassend:
- einen Behälter (2) für die Arzneimittelzusammensetzung;
- eine langgestreckte Kanüle (3), welche sich von dem Behälter (2) aus erstreckt, wobei sie einstückig mit diesem ausgebildet ist, wobei die besagte Kanüle (3) ein verjüngtes Ende aufweist, das man in den Zitzenkanal (5) hineingleiten lassen muß, um die Arzneimittelzusammensetzung unmittelbar in das Euter (6) der Kuh zu dosieren;
- eine zum Umhüllen der Kanüle (3) vorgesehene abnehmbare röhrenförmige Schutzkappe (4), die aus einer unteren Hülse (7) und einem oberen Teil (8) besteht, wobei die untere Hülse (7) eine kürzere Länge als die Kanüle (3) aufweist;
dadurch gekennzeichnet, daß der obere Teil (8) derart mit der unteren Hülse (7) verbunden ist, daß er einstückig mit ihr angebracht werden kann, wobei eine einfache ringförmige Kerbe (9) den oberen Teil (8) von der unteren Hülse (7) trennt, und daß die Beseitigung des oberen Teils (8) und der unteren Hülse (7) die Kanüle (3) auf ihrer gesamten Länge freilegt und es ermöglicht, diese ganz in den Zitzenkanal (5) einzuführen, und daß im Hinblick auf ein Auffangen der mikrobiellen Rückstände und anderer Verschmutzungen, welche sich um die Öffnung des Zitzenkanals herum angesammelt haben, eine ringförmige Öffnung (12) zwischen der Kanüle (3) und einem stirnseitigen Rand der unteren Hülse (7) gebildet wird, wenn der obere Teil von der unteren Hülse (7) abgetrennt wird, und sich ein oberer Teil der Kanüle, der aus der unteren Hülse (7) herausragt, in den Zitzenkanal (5) einbringen läßt.

2. Veterinärmedizinisches Instrument nach Anspruch 1, dadurch gekennzeichnet, daß der obere Teil (8) der Schutzkappe (4) der Kanüle (3) einen Vorsprung aufweist, dank dessen die Schutzkappe (4) mit Hilfe des Daumens in der Höhe der ringförmigen Kerbe (9), welche den oberen Teil (8) von der Hülse (7) trennt, durchgebrochen werden kann.

3. Veterinärmedizinisches Instrument nach Anspruch 1 oder 2, dadurch gekennzeichnet, daß die innere Wand der unteren Hülse (7) auf die Mittelachse der unteren Hülse (7) zu gerichtete Nasen (13) aufweist, um die Kanüle (3) eher flexibel in der Mitte zu halten.

4. Veterinärmedizinisches Instrument nach einem beliebigen der vorangehenden Ansprüche, dadurch gekennzeichnet, daß der durch die ringförmige Kerbe (9) mit der unteren Hülse (7) verbundene obere Teil (8) der Schutzkappe (4) als Versiegelungs- und Unantastbarkeitselement des veterinärmedizinischen Instruments (1) benutzt wird.
